# FASCICULE DE BREVET EUROPEEN

(11) **EP 3 902 756 B1**
(45) Date de publication et mention de la délivrance du brevet: **12.11.2025**
(21) Numéro de dépôt: 19848984.1
(22) Date de dépôt: 23.12.2019
(51) Int. Cl.: B65D 90/00

(54) **SYSTÈME EMBARQUÉ DE TRANSPORT DE MARCHANDISES**
EINGEBETTETES SYSTEM ZUM TRANSPORT VON GÜTERN
EMBEDDED SYSTEM FOR TRANSPORTING GOODS

(30) Priorité: 27.12.2018 FR 1874199
(43) Date de publication de la demande: 03.11.2021
(73) Titulaire: Renault s.a.s, 92100 Boulogne Billancourt (FR); Container Quick Lock NV, 2900 Schoten (BE)
(72) Inventeur: MONTANARI, Laurence, 92320 Chatillon (FR); BAUDLOT, François, 78180 Montigny le Bretonneux (FR); RENAUX, Bernard, 88350 Liffol-le-Grand (FR); BENSCHOP, Leendert Johannes Marinus, 3413 Jaarsveld (NL); DER-WEDUWE, Paul, 1913 Luxembourg (LU)
(74) Mandataire: Fédit-Loriot
(86) Numéro de dépôt international: PCT/FR2019/053282
(87) Numéro de publication internationale: WO 2020/136345

(56) Documents cités:
- DE-A1- 1 761 312
- DE-U1- 202005 017 017
- JP-A- 2007 276 877
- US-A- 4 271 975

## Description

L'invention concerne un système embarqué équipé d'au moins un pied.

Actuellement, les livraisons de marchandises en milieu urbain sont réalisées par des camions ou fourgonnettes. Certains véhicules dédiés à la livraison sont équipés d'un plateau sur lequel reposent directement les marchandises, ces dernières, éventuellement rangées dans des conteneurs de petites dimensions, peuvent être maintenues par des sangles, voire attachées par des chaînes cadenassées. Si leur accès est aisé, il faut intervenir au niveau de chaque marchandise (ou conteneur) pour la sécuriser, ce qui prend du temps. D'autres véhicules dédiés à la livraison sont équipés d'un espace de rangement en général fermé. Si l'accès aux marchandises est davantage sécurisé, il est en général moins aisé. De tels véhicules ne sont par ailleurs pas toujours adaptés pour des livraisons dans des rues étroites.

Il existe donc un besoin pour un système de fixation et de verrouillage de marchandises, à un véhicule, en particulier placées dans un système embarqué de transport, qui soit simple et sécurisé.

Le document DE 1761312 A1 décrit une structure de conteneur améliorée comportant un cadre de conteneur présentant des moyens de tension s'étendant à travers des poteaux d'angle du conteneur et pré-chargés pour fournir une force de compression sur le poteau afin d'empêcher la séparation de la ferrure d'angle du poteau d'angle lorsque le conteneur est soumis à une charge de traction comme pendant son levage au moyen d'une grue.

Le document US 4 271 975 A décrit un conteneur de marchandises léger et un raccord pour sa construction. Le raccord a une forme simple en coupe transversale, de sorte qu'il peut être fabriqué à peu de frais avec des matériaux légers tout en permettant un assemblage sûr et facile des panneaux du conteneur.

Les documents DE 20 2005 017 017 U1 et JP2007276877 A décrivent des structures de coin de conteneur.

Il existe des systèmes de verrouillage utilisés pour verrouiller des conteneurs (ou containers) de marchandises lourds et encombrants utilisés sur les bateaux, trains et camions tels que ceux respectant la norme ISO. Certains de ces systèmes sont des systèmes de verrou tournant, tel que le Twist lock^{®}, dont le verrouillage est obtenu suite à une rotation à 90°C. Il existe d'autres systèmes de verrouillage dont le verrouillage est obtenu au moyen d'un mécanisme à ciseaux, décrits par exemple dans les documents EP1937511B2 et EP2910421A2. Ces systèmes de verrouillage coopèrent avec des ferrures d'angle qui sont intégrées à la paroi inférieure des conteneurs : ces ferrures présentant une ouverture, l'eau et les salissures peuvent pénétrer à l'intérieur du conteneur. Un tel agencement, qui ne peut donc être utilisé que pour des conteneurs contenant des marchandises pas ou peu sensibles à l'eau ou aux salissures ou protégées, n'est donc pas adapté pour des conteneurs contenant des marchandises en vrac, par exemple des conteneurs de dimensions plus faibles que ceux répondant à la norme ISO.

L'invention vise à surmonter au moins en partie ces inconvénients en proposant un système embarqué, notamment un conteneur, tel que défini dans la revendication 1, équipé d'au moins un pied de support et de fixation, le système embarqué étant apte à être fixé à un système de verrouillage équipé d'organes de verrouillage.

Selon l'invention, le pied comprend :
une face de fixation plane destinée à être fixée à une face de réception du système embarqué,
une paroi de support s'étendant parallèlement à la face de fixation et destinée à reposer sur la surface de support ou sur une face du système de verrouillage,
des éléments de liaison perpendiculaires à la face de fixation solidarisant la paroi de support et la face de fixation, la face de fixation, la paroi de support et les éléments de liaison définissant un logement interne de réception des organes de verrouillage, ce logement interne présentant une forme et des dimensions suffisantes pour recevoir ces organes de verrouillage en position de verrouillage et de déverrouillage,
des éléments d'assemblage démontables prévus sur ladite face de fixation coopérant avec la face de réception du système embarqué, et
au travers de la paroi de support, une ouverture de verrouillage d'insertion des organes de verrouillage dans le logement interne, cette ouverture présentant une forme et des dimensions suffisantes pour laisser passer les organes de verrouillage.

Ce pied de support et de fixation peut ainsi être fixé de manière démontable sur un système embarqué, ce qui permet de le changer facilement en cas d'usure. En outre, l'ouverture de verrouillage au travers de laquelle passent les organes de verrouillage est désormais prévue sur le pied. Ceci permet de concevoir la face de réception du système embarqué, par exemple un conteneur, sur laquelle est monté le pied comme une paroi pleine : le système embarqué peut ainsi être réalisé de manière étanche.

Le pied selon l'invention est adapté pour coopérer avec un système de verrouillage équipé d'organes de verrouillage. Autrement dit, l'ouverture de verrouillage est adaptée, à savoir présente une forme et des dimensions suffisantes, pour laisser passer les organes de verrouillage, notamment suivant une direction d'insertion perpendiculaire à la paroi de support du pied, et aussi pour le verrouillage des organes de verrouillage sur la paroi de support. En outre, le logement interne de réception est adapté, à savoir présente une forme et des dimensions suffisantes, pour recevoir ces organes de verrouillage en position de verrouillage et de déverrouillage.

Notamment, le pied selon l'invention est plus particulièrement adapté pour coopérer avec un système du verrouillage dont les organes de verrouillage sont mobiles entre une position ouverte dans laquelle ils peuvent traverser librement l'ouverture de verrouillage suivant une direction d'insertion perpendiculaire à la paroi de support du pied et une position fermée dans laquelle ils sont verrouillés par rapport à l'ouverture, notamment en exerçant une pression contre une surface interne d'une portion de la paroi de support du pied entourant l'ouverture de verrouillage. La forme et les dimensions du logement interne de réception est alors suffisante pour recevoir les organes de verrouillage dans leurs positions ouverte et fermée. L'ouverture de verrouillage présente quant à elle une forme et des dimensions suffisantes pour permettre à la fois le passage des organes de verrouillage dans leur position ouverte et le maintien des organes de verrouillage dans leur position fermée.

Avantageusement, le pied peut présenter une forme, notamment une forme externe, parallélépipédique, les éléments de liaison formant au moins des arêtes de la forme. Le pied peut ainsi être réalisé de manière relativement simple avec peu de matière.

Selon l'invention, les éléments de liaison forment des parois latérales planes, notamment solidaires les unes des autres. Ceci permet de limiter l'accès au logement interne de réception, protégeant ainsi les organes de verrouillage reçus à l'intérieur du pied via l'ouverture de verrouillage.

Dans une variante, au moins une paroi latérale peut comporter un orifice traversant d'accès au logement interne de réception. Ceci peut notamment permettre de vérifier la position des organes de verrouillage et/ou d'accéder à ces organes de verrouillage lorsqu'ils sont disposés à l'intérieur du logement. L'orifice d'accès peut alors présenter une forme et des dimensions suffisantes pour le passage d'un outil ou des doigts d'un opérateur. Un tel orifice peut avantageusement être situé sensiblement au centre de la paroi latérale.

Avantageusement, la face de fixation peut être une face ouverte. Ceci permet de faciliter la réalisation du pied et de limiter la quantité de matière utilisée pour sa fabrication et ainsi son poids. En particulier, lorsque les éléments de liaison sont des parois planes, le pied présente ainsi une forme de cuvette.

Selon l'invention, les éléments d'assemblage comprennent des alésages filetés d'axe perpendiculaire à la face de fixation, débouchant au moins sur ladite face de fixation et ménagés à l'intérieur des éléments de liaison. Le pied peut alors être fixé par des vis à la face de réception du système embarqué. Selon l'invention, ces alésages filetés sont réalisés au niveau d'arêtes du pied, à l'intersection des parois latérales des éléments de liaison, les arêtes du pied pouvant être épaissies pour davantage de robustesse.

Avantageusement, l'ouverture de verrouillage peut présenter une forme oblongue.

Avantageusement, pour davantage de robustesse et réduire l'usure, le pied peut être en métal, par exemple en aluminium, ou en alliage, par exemple à base d'aluminium ou un acier. Un pied en matériau polymère pourrait toutefois être envisagé.

Avantageusement, le pied peut être réalisé d'une seule pièce.

Dans un mode de réalisation, la paroi de support peut être réalisée en un matériau différent du matériau formant le reste du pied. Le reste du pied peut alors être réalisé d'une seule pièce, la paroi de support étant assemblée aux éléments de liaison.

Dans un autre mode de réalisation, le pied peut comprendre une plaque solidarisée à la paroi de support du côté opposé à la face de fixation, la plaque étant percée d'une ouverture en regard de l'ouverture de la paroi de support, ladite plaque étant réalisée en un matériau différent du matériau formant le pied. Le pied peut alors être réalisé d'une seule pièce, la plaque étant assemblé à la paroi de support du pied.

Dans ces deux modes de réalisation, le matériau de la paroi de support, respectivement de la plaque, peut être choisi parmi un matériau plus dur, notamment plus résistant aux frottements et à l'usure, que le matériau formant le reste du pied, respectivement le pied, et permettant une détection magnétique ou capacitive supérieure à celle que permet le matériau formant le reste du pied, respectivement le pied. Ce matériau peut être un métal ou alliage métallique, par exemple un acier, et le reste du pied, respectivement le pied, peut être en aluminium ou en alliage d'aluminium.

L'invention concerne également un système embarqué, notamment un conteneur, équipé d'au moins un pied de support et de fixation tel que précédemment décrit, chaque pied étant fixé de manière démontable par sa face de fixation sur une face inférieure de réception du système embarqué.

Avantageusement, le système embarqué peut être équipé de deux ou plusieurs pieds disposés suivant un schéma prédéterminé les uns par rapport aux autres. Les pieds peuvent notamment être pré-positionnés par rapport à la face de fixation, par exemple au moyen d'un gabarit, avant d'être fixés au système embarqué. Ceci permet de s'assurer de la bonne position relative des pieds les uns par rapport aux autres et une fixation correcte du système embarqué sur une surface de support comportant des systèmes de verrouillage positionnés selon le même schéma prédéterminé.

L'invention est maintenant décrite en référence aux dessins annexés, non limitatifs, dans lesquels :
la figure 1 est une vue en perspective d'un pied de support et de fixation selon un mode de réalisation,
la figure 2 est une vue de dessus du pied représenté figure 1,
la figure 3 est une vue de côté du pied représenté figure 1,
la figure 4 est une vue en perspective d'un système de verrouillage en position ouverte pouvant être utilisé pour verrouiller le pied représenté figure 1,
la figure 5 est une vue de côté du même système de verrouillage dans une position ouverte dont les organes de verrouillage sont insérés dans le pied représenté figure 1,
la figure 6 est une vue similaire à la figure 5, le système de verrouillage étant dans la position fermée,
la figure 7 est une vue en perspective d'un conteneur équipé de pieds,
la figure 8 est une vue de côté d'un pied de support selon un autre mode de réalisation,
la figure 9 est une vue de côté d'un pied de support selon encore un autre mode de réalisation.

Dans la présente description, les termes supérieur, inférieur font référence à une direction verticale, lorsque le pied est monté sur un système embarqué, ici un conteneur, qui repose sur une surface de support. La direction verticale correspond ainsi à la direction de la gravité.

La figure 1 représente un pied 10 de support et fixation d'un système embarqué, notamment un conteneur, ici en métal.

L'expression « système embarqué » désigne tout type de chargement susceptible d'être monté sur le véhicule, ou déchargé. Un système embarqué est typiquement un conteneur ayant une enceinte fermée, et cet exemple de réalisation sera principalement décrit dans la description. Toutefois l'invention s'applique à tout type de système embarqué, par exemple à un équipement quelconque monté sur une structure ou un châssis, cette structure ou châssis étant fixée de façon réversible au véhicule via le système de verrouillage selon l'invention. Dans la suite de la description, on se référera par défaut à l'exemple d'un conteneur, étant entendu que ce qui est décrit peut également s'appliquer à un autre type de système embarqué sans sortir du cadre de l'invention.

Un tel pied est destiné au support du conteneur 1 sur une surface de support 3 mais aussi à la fixation du conteneur 1 à un système de verrouillage 4 équipé d'organes de verrouillage 5, 6. Autrement dit, un conteneur 1 équipé de pieds 10 tel que représenté figure 7 repose sur une surface de support tel qu'un sol via ses pieds 10. Quand ce même conteneur doit être verrouillé sur une surface de support, par exemple un plateau de chargement d'un véhicule, chacun de ses pieds (ou au moins deux pieds) est verrouillé à un système de verrouillage 4 prévu à cet effet et lui-même solidaire de la surface de support 3.

Tel que visible sur les figures 1 à 3, le pied 10 comprend une face de fixation 12, une paroi de support 14, des éléments de liaison 16, des éléments d'assemblage 18 et une ouverture de verrouillage 20.

La face de fixation 12 est une face plane destinée à être fixée à une face de réception inférieure 2 d'un conteneur 1.

La paroi de support 14 s'étend parallèlement à la face de fixation 12. Cette paroi de support 14 est destinée à reposer directement sur une surface de support qui peut faire partie du système de verrouillage 4 ou qui peut être le sol.

Les éléments de liaison 16 assurent la solidarisation de la face de fixation 12 et de la paroi de support 14. Ils s'étendent perpendiculairement à la face de fixation 12 et donc à la paroi de support 14. La face de fixation 12, la paroi de support 14 et les éléments de liaison 16 définissent ainsi un logement interne de réception 22 des organes de verrouillage 5, 6.

Les éléments d'assemblage 18 sont des éléments d'assemblage démontables, prévus sur la face de fixation 12 et destinés à coopérer avec la face de réception inférieure 2 du conteneur 1. Ils permettent d'assembler le pied au conteneur de manière réversible, autrement dit le pied peut être démonté du conteneur.

Enfin, l'ouverture de verrouillage 20 permet l'insertion des organes de verrouillage 5, 6 dans le logement interne de réception 22.

Dans l'exemple, les éléments de liaison 16 forment quatre parois latérales planes 161, 162, 163, 164, solidaires les unes des autres. Le pied 10 présente ainsi une forme parallélépipédique.

En outre, trois des parois latérales 161, 162, 163 comportent chacune un orifice traversant 171, 172, 173 d'accès au logement interne 22 de réception.

Dans l'exemple, la face de fixation 12 est en outre une face ouverte, elle est ainsi dépourvue de paroi pleine. Autrement dit, le pied 10 présente une forme de cuvette. La face de fixation 12 est ainsi ici délimitée par des bords libres des parois latérales 161 à 164, opposés à la paroi de support 14. Ces bords libres définissent un plan et forment la face de fixation 12 ouverte.

Les éléments d'assemblage 18 comprennent des alésages filetés 181, 182, 183, 184 d'axe perpendiculaire à la face de fixation 12 et débouchant sur celle-ci. Ces alésages sont ménagés à l'intérieur des éléments de liaison 16. Ici, les alésages filetés sont situés au niveau des arêtes du pied 10, à l'intersection des parois latérales. Pour une plus grande robustesse, les jonctions de ces parois latérales peuvent être épaissies tel que visible sur les figures 1 et 2.

Enfin, dans l'exemple représenté, l'ouverture de verrouillage 20 présente une forme oblongue pour le passage des organes de verrouillage 5, 6 du système de verrouillage 4. La forme et les dimensions de l'ouverture de verrouillage 20 sont en particulier adaptées au passage des organes de verrouillage du système de verrouillage représenté sur les figures 4 à 6. On notera que la forme et les dimensions de l'ouverture de verrouillage 20 pourraient ainsi être différentes en fonction de l'agencement du système de verrouillage que l'ouverture de verrouillage 20 doit laisser passer.

Un exemple de système de verrouillage 4 est représenté sur les figures 4à 6. Ce système de verrouillage 4 comprend un boîtier 40 présentant une face supérieure 41 destinée à recevoir la paroi de support 14 du pied 10 à verrouiller. Cette face supérieure 41 présente une protubérance 42 protégeant les organes de verrouillage 5, 6 dans leur position ouverte. Cette protubérance 42 présente ainsi une forme similaire à une arche dont le sommet 43 présente une forme de pointe facilitant son introduction dans l'ouverture de verrouillage 20. Dans le présent exemple, la forme et les dimensions de l'ouverture de verrouillage 20 sont ainsi suffisantes pour laisser passer cette protubérance 42. On notera que l'ouverture de verrouillage 20 peut être réalisée avec un jeu transversal (dans le plan de la paroi de support 14) de l'ordre de 2 à 5 mm pour faciliter l'introduction de la protubérance 42 sans nuire à la qualité du serrage par les organes de verrouillage 5, 6 dans la mesure où ceux-ci viennent exercer une pression sur la paroi de support en direction de la paroi supérieure du boîtier, tel que décrit ci-après.

Les organes de verrouillage 5, 6 du système de verrouillage 4 sont mobiles entre une position ouverte de déverrouillage (fig.4, 5) et une position fermée de verrouillage (fig.6).

Dans la position ouverte, les organes de verrouillage 5, 6, ici au nombre de deux, peuvent traverser librement l'ouverture de verrouillage 20 suivant une direction d'insertion I perpendiculaire à la paroi de support 14 du pied. On notera en particulier que dans cette position ouverte, les organes de verrouillage 5, 6 ne font pas saillie de la protubérance 42 du boîtier 40. La protubérance 42 peut ainsi être facilement introduite à l'intérieur du logement de réception 22 du pied via l'ouverture de verrouillage 20. Les organes de verrouillage 5, 6 sont alors dans une position d'écartement minimale horizontalement (perpendiculairement à la direction d'introduction I) l'un par rapport à l'autre. Ils sont également dans une position d'écartement maximale (suivant la direction d'insertion I) par rapport à la face supérieure 41 du boîtier.

Dans la position fermée, les organes de verrouillage 5, 6 sont verrouillés par rapport à l'ouverture de verrouillage 20, en particulier accrochés derrière une portion de la paroi de support 14 du pied entourant l'ouverture de verrouillage 20 (fig.6). Les organes de verrouillage sont alors dans une position d'écartement maximal horizontalement l'un par rapport à l'autre et dans une position d'écartement minimale (verticalement, suivant la direction d'insertion I) par rapport à la face supérieure 41 du boîtier. Les organes de verrouillage 5, 6 peuvent ainsi exercer une pression sur la paroi de support 14 du pied en direction de la face supérieure 41 du boîtier 40.

Le déplacement des organes de verrouillage 5, 6 entre leurs positions ouverte/fermée peut être obtenu au moyen d'un mécanisme de verrouillage à ciseaux (non représenté), dans lequel deux branches se croisent à l'emplacement d'un pivot du type de ceux décrits dans les documents EP1937511B2 et EP2910421A2. Les organes de verrouillage 5, 6 forment alors des extrémités supérieures de ces branches. Le déplacement de ces branches peut éventuellement être motorisé.

La figure 7 représente un conteneur 1 dont la face de réception inférieure 2 est équipée de quatre pieds 10 tel que décrits précédemment. Ces pieds 10 sont disposés au niveau des coins du conteneur suivant un schéma prédéterminé, autrement dit à une distance particulière les uns des autres et suivant une disposition particulière les uns par rapport aux autres. Afin de fixer les différents pieds dans cette position particulière, un gabarit peut être utilisé pour les positionner avant leur fixation au conteneur. On peut alors prévoir une fixation simultanée des quatre pieds 10. Cette fixation est par exemple réalisée par vissage de vis dans les alésages correspondants de chaque pied au travers de la paroi de fond du conteneur dont la face externe forme la face de réception 2 du conteneur. En variante, on pourrait également prévoir de percer la paroi de fond du conteneur en des emplacements précis correspondants avec les positions des alésages des pieds 10 à fixer. Le positionnement précis des pieds 10 assure le verrouillage du conteneur à une paroi de support équipée de quatre systèmes de verrouillage positionnés selon le même schéma particulier.

L'invention a été décrite en référence à un pied dont les éléments de liaison forment des parois planes. On pourrait toutefois envisager des éléments de liaison de dimensions réduites similaires à des tiges situées au niveau des arêtes et/ou à distance de celles-ci, par exemple réparties sur le pourtour de la face de fixation. Les éléments d'assemblage peuvent alors être réalisés au niveau de tiges épaissies, par exemple formant des arêtes du pied lorsque ce dernier présente une forme polygonale, notamment parallélépipédique. Dans un mode de réalisation non décrit, la face de fixation de chaque pied pourrait également être une paroi pleine.

Dans un mode de réalisation de l'invention représenté figure 8, la base du pied dans laquelle est formée l'ouverture de verrouillage 20, à l'opposé de la face de fixation 12, comporte une plaque 24 réalisée dans un matériau différent de celui du corps du pied. Cette plaque 24 est ainsi appliquée contre la paroi de support 14 de sorte que c'est la plaque 24 qui repose directement sur une surface de support et non plus la paroi de support 14 comme dans le mode de réalisation représenté figures 1-7. Il est dès lors possible d'amincir la paroi de support 14 dans la mesure où celle-ci n'est plus sujette aux frottements avec une surface de support.

En considérant un pied dont le corps est réalisé en aluminium ou alliage d'aluminium, cette plaque 24 est de préférence en acier ou dans un métal ou alliage métallique plus dur (plus résistant aux frottements et/ou à l'usure) que le matériau formant le corps du pied et permettant une détection magnétique ou capacitive supérieure à celle que permet le matériau du corps du pied. La plaque 24 forme de ce fait une semelle de protection du pied et permet une détection automatique par un capteur identifiant la présence du pied avec la plaque.

La plaque 24 peut être fixée à la paroi de support 14 en intégrant une fenêtre centrale 26 permettant l'accès à l'ouverture de verrouillage 20, tel que représenté figure 8.

Dans une autre variante de réalisation de l'invention représentée figure 9, la plaque 24 constitue directement la paroi de support 14 avec son ouverture de verrouillage 20 en étant fixée directement aux éléments de liaison 16, ces derniers constituant les parois latérales 161-164.

La fixation de la plaque 24 est assurée par exemple par vissage de plusieurs vis de fixation dans la paroi de support 14 ou dans les éléments de liaison 16. Les têtes de vis peuvent alors être logées dans des lamages formés dans l'épaisseur de la plaque pour ne pas dépasser de la surface de la plaque 24 du côté où le pied doit reposer sur une surface de support.

## Revendications

1. Système embarqué, notamment un conteneur (1), équipé d'au moins un pied (10) de support et de fixation, le système embarqué étant apte à être fixé à un système de verrouillage (4) équipé d'organes de verrouillage (5, 6), **caractérisé en ce que** le pied (10) comprend :
- une face de fixation (12) plane fixée à une face de réception (2) du système embarqué,
- une paroi de support (14) s'étendant parallèlement à la face de fixation (12) et destinée à reposer sur une surface de support (3) ou sur une face (41) du système de verrouillage (4),
- des éléments de liaison (16) perpendiculaires à la face de fixation (12) solidarisant la paroi de support (14) et la face de fixation (12), la face de fixation (12), la paroi de support (14) et les éléments de liaison (16) définissant un logement interne (22) de réception des organes de verrouillage (5, 6), ce logement interne (22) présentant une forme et des dimensions suffisantes pour recevoir ces organes de verrouillage en position de verrouillage et de déverrouillage,
- des éléments d'assemblage (18) démontables prévus sur ladite face de fixation (12) coopérant avec la face de réception (2) du système embarqué, et
- au travers de la paroi de support (14), une ouverture de verrouillage (20) d'insertion des organes de verrouillage (5, 6) dans le logement interne (22), cette ouverture présentant une forme et des dimensions suffisantes pour laisser passer les organes de verrouillage,
**caractérisé en ce que** :
les éléments de liaison (16) du pied (10) forment des parois latérales planes (161, 162, 163, 164),
les éléments d'assemblage (18) comprennent des alésages (181, 182, 183, 184) filetés d'axe perpendiculaire à la face de fixation (12), débouchant au moins sur ladite face de fixation (12) et ménagés à l'intérieur des éléments de liaison (16), ces alésages filetés étant réalisés au niveau d'arêtes du pied, à l'intersection des parois latérales (161, 162, 163, 164),
chaque pied (10) étant fixé de manière démontable par sa face de fixation (12) sur la face de réception du système embarqué qui est une face inférieure (2).

2. Système embarqué (1) selon la revendication 1, **caractérisé en ce que** le pied présente une forme parallélépipédique.

3. Système embarqué (1) selon la revendication 1 ou 2, **caractérisé en ce qu'**au moins une paroi latérale (161, 162, 163) du pied (10) comporte un orifice traversant (171, 172, 173) d'accès au logement interne (22) de réception.

4. Système embarqué (1) selon l'une quelconque des revendications 1 à 3, **caractérisé en ce que** la face de fixation (12) du pied (10) est une face ouverte.

5. Système embarqué (1) selon l'une quelconque des revendications 1 à 4, **caractérisé en ce que** l'ouverture de verrouillage du pied (10) présente une forme oblongue.

6. Système embarqué (1) selon l'une quelconque des revendications 1 à 5, **caractérisé en ce qu'**il est en métal.

7. Système embarqué (1) selon l'une quelconque des revendications 1 à 6, **caractérisé en ce que** la paroi de support (14) du pied (10) est réalisée en un matériau différent du matériau formant le reste du pied, optionnellement choisi parmi un matériau plus dur que le matériau formant le reste du pied et permettant une détection magnétique ou capacitive supérieure à celle que permet le matériau formant le reste du pied.

8. Système embarqué (1) selon l'une quelconque des revendications 1 à 6, **caractérisé en ce que** le pied comprend une plaque (24) solidarisée à la paroi de support (14) du côté opposé à la face de fixation (12), la plaque (24) étant percée d'une ouverture (26) en regard de l'ouverture (20), ladite plaque (24) étant réalisée en un matériau différent du matériau formant le pied, optionnellement choisi parmi un matériau plus dur que le matériau formant le pied et permettant une détection magnétique ou capacitive supérieure à celle que permet le matériau formant le pied.

9. Système embarqué (1) selon l'une quelconque des revendications 1 à 8 équipé de deux ou plusieurs pieds (10) disposés suivant un schéma prédéterminé les uns par rapport aux autres.

## Patentansprüche

1. Eingebautes System, insbesondere ein Behälter (1), das mit mindestens einem Stütz- und Befestigungsfuß (10) ausgestattet ist, wobei das eingebaute System geeignet ist, an einem mit Verriegelungselementen (5, 6) ausgestatteten Verriegelungssystem (4) befestigt zu werden, **dadurch gekennzeichnet, dass** der Fuß (10) Folgendes umfasst:
- eine ebene Befestigungsfläche (12), die an einer Aufnahmefläche (2) des eingebauten Systems befestigt ist,
- eine Stützwand (14), die sich parallel zu der Befestigungsfläche (12) erstreckt und dazu bestimmt ist, auf einer Stützfläche (3) oder auf einer Fläche (41) des Verriegelungssystems (4) zu ruhen,
- Verbindungselemente (16), die senkrecht zu der Befestigungsfläche (12) verlaufen und die Stützwand (14) und die Befestigungsfläche (12) fest miteinander verbindet, wobei die Befestigungsfläche (12), die Stützwand (14) und die Verbindungselemente (16) ein inneres Gehäuse (22) zu der Aufnahme der Verriegelungselemente (5, 6) definieren, wobei das innere Gehäuse (22) eine Form und Abmessungen aufweist, die ausreichend sind, um die Verriegelungselemente in der Verriegelungs- und Entriegelungsposition aufzunehmen,
- demontierbare Montageelemente (18), die an der Befestigungsfläche (12) vorgesehen sind und mit der Aufnahmefläche (2) des eingebauten Systems zusammenarbeiten, und
- durch die Stützwand (14) hindurch, eine Verriegelungsöffnung (20) zu dem Einführen der Verriegelungselemente (5, 6) in das innere Gehäuse (22), wobei die Öffnung eine Form und Abmessungen aufweist, die ausreichend sind, um die Verriegelungselemente durchzulassen,
**dadurch gekennzeichnet, dass**:
die Verbindungselemente (16) des Fußes (10) ebene Seitenwände (161, 162, 163, 164) bilden,
die Montageelemente (18) Bohrungen (181, 182, 183, 184) mit Gewinde senkrecht zu der Befestigungsfläche (12) umfassen, die mindestens auf die Befestigungsfläche (12) münden und innerhalb der Verbindungselemente (16) ausgebildet sind, wobei die Gewindebohrungen auf Höhe der Fußkanten an dem Schnittpunkt der Seitenwände (161, 162, 163, 164) ausgeführt sind,
wobei jeder Fuß (10) durch seine Befestigungsfläche (12) demontierbar an der Aufnahmefläche des eingebauten Systems befestigt ist, die eine Unterseite (2) ist.

2. Eingebautes System (1) nach Anspruch 1, **dadurch gekennzeichnet, dass** der Fuß eine parallelepipedische Form aufweist.

3. Eingebautes System (1) nach Anspruch 1 oder 2, **dadurch gekennzeichnet, dass** mindestens eine Seitenwand (161, 162, 163) des Fußes (10) eine Durchgangsöffnung (171, 172, 173) für den Zugang zu dem inneren Aufnahmegehäuse (22) enthält.

4. Eingebautes System (1) nach einem der Ansprüche 1 bis 3, **dadurch gekennzeichnet, dass** die Befestigungsfläche (12) des Fußes (10) eine offene Seite ist.

5. Eingebautes System (1) nach einem der Ansprüche 1 bis 4, **dadurch gekennzeichnet, dass** die Verriegelungsöffnung des Fußes (10) eine längliche Form aufweist.

6. Eingebautes System (1) nach einem der Ansprüche 1 bis 5, **dadurch gekennzeichnet, dass** es aus Metall besteht.

7. Eingebautes System (1) nach einem der Ansprüche 1 bis 6, **dadurch gekennzeichnet, dass** die Stützwand (14) des Fußes (10) aus einem anderen Material als dem Material, das den Rest des Fußes bildet, hergestellt ist, das optional ausgewählt ist aus einem härteren Material als das Material, das den Rest des Fußes bildet, und eine höhere magnetische oder kapazitive Erkennung ermöglicht als das Material, das den Rest des Fußes bildet.

8. Eingebautes System (1) nach einem der Ansprüche 1 bis 6, **dadurch gekennzeichnet, dass** der Fuß eine Platte (24) umfasst, die auf der der Befestigungsfläche (12) gegenüberliegenden Seite mit der Stützwand (14) fest verbunden ist, wobei die Platte (24) durch eine Öffnung (26) gegenüber der Öffnung (20) durchbohrt ist, wobei die Platte (24) aus einem anderen Material als dem Material besteht, das den Fuß bildet, das optional aus einem Material ausgewählt ist, das härter ist als das Material, das den Fuß bildet, und eine höhere magnetische oder kapazitive Erkennung ermöglicht als das Material, das den Fuß bildet.

9. Eingebautes System (1) nach einem der Ansprüche 1 bis 8, das mit zwei oder mehreren Füßen (10) ausgestattet ist, die nach einem vorbestimmten Schema zueinander angeordnet sind.

## Claims

1. On-board system, in particular a container (1), equipped with at least one support and attachment base (10), said on-board system being adapted to be fixed to a locking system (4) equipped with locking members (5, 6), **characterized in that** the base (10) comprises :
- a planar attachment face (12) attached to a reception face (2) of the on-board system,
- a support wall (14) extending parallel to the attachment face (12) and intended to rest on the support surface (3) or on a face (41) of the locking system (4),
- connecting elements (16) perpendicular to the attachment face (12) securing the support wall (14) and the attachment face (12), the attachment face (12), the support wall (14) and the connecting elements (16) defining an internal housing (22) for receiving the locking members (5, 6), this internal housing (22) having a sufficient form and dimensions for receiving these locking members in a locking and unlocking position,
- removable assembly elements (18) provided on said attachment face (12) cooperating with the reception face (2) of the on-board system, and
- through the support wall (14), a locking opening (20) for inserting the locking members (5, 6) in the internal housing (22), this opening having a sufficient form and dimensions for allowing the locking members to pass, **characterized in that** :
connecting elements (16) of the base (10) form planar lateral walls (161, 162, 163, 164),
the assembly elements (18) comprise threaded bores (181, 182, 183, 184) with their axis perpendicular to the attachment face (12), opening out at least into said attachment face (12) and provided inside the connecting elements (16), these threaded bores being situated on edges of the base, at the intersection of the lateral walls (161, 162, 163, 164),
each base (10) is removably attached by its attachment face (12) to the reception face of the on-board system which is a bottom face (2).

2. On-Board system (1) according to claim 1, **characterised in that** the base (10) has a parallelepipedal form.

3. On-Board system (1) according to any of claim 1 or 2, **characterised in that** at least one lateral wall (161, 162, 163) of the base (10) includes a through orifice (171, 172, 173) for access to the internal reception housing (22).

4. On-Board system (1) according to any one of claims 1 to 3, **characterised in that** the attachment face (12) of the base (10) is an open face.

5. On-Board system (1) according to any one of claims 1 to 4, **characterised in that** the locking opening of the base (10) has an oblong form.

6. On-Board system (1) according to any one of claims 1 to 5, **characterised in that** it is made from metal.

7. On-Board system (1) according to any one of claims 1 to 6, **characterised in that** the support wall (14) of the base (10) is produced from a material different from the material forming the rest of the base, optionally selected from a material harder than the material forming the rest of the base and affording magnetic or capacitive detection superior to that afforded by the material forming the rest of the base.

8. On-Board system (1) according to any one of claims 1 to 6, **characterised in that** the base comprises a plate (24) secured to the support wall (14) on the side opposite to the attachment face (12), the plate (24) being pierced by an opening opposite the opening (20), said plate (24) being produced from a material different from the material forming the base, optionally selected from a material harder than the material forming the base and affording magnetic or capacitive detection superior to that afforded by the material forming the base.

9. On-board system (1) according to any of claims 1 to 8, equipped with two or more bases (10) disposed in a predetermined scheme with respect to each other.
